# FASCICULE DE BREVET EUROPEEN

(11) **EP 0 032 082 B1**
(45) Date de publication et mention de la délivrance du brevet: **25.05.1983**
(21) Numéro de dépôt: 80401785.3
(22) Date de dépôt: 12.12.1980
(51) Int. Cl.: H04R 17/00, H04R 7/26

(54) **Transducteur électroacoustique à dôme actif**
Elektroakustischer Wandler mit aktiver Kalotte
Electro acoustic transducer with active dome

(30) Priorité: 08.01.1980 FR 8000311
(43) Date de publication de la demande: 15.07.1981
(73) Titulaire: THOMSON-CSF, 75008 Paris (FR)
(72) Inventeur: Facoetti, Hugues, F-75360 Paris Cedex 08 (FR); Menoret, Philippe, F-75360 Paris Cedex 08 (FR); Micheron, Francois, F-75360 Paris Cedex 08 (FR); Petit, Patrick, F-75360 Paris Cedex 08 (FR); Ravinet, Pierre, F-75360 Paris Cedex 08 (FR)
(74) Mandataire: Wang, Pierre

## Description

La présente invention se rapporte aux émetteurs et récepteurs d'ondes acoustiques dans lesquels un élément transducteur en forme de feuille de polymère piézoélectrique sert à convertir une tension électrique alternative en vibrations ou vice-versa. Le document »Radio Mentor Electronic«, vol. 40, n° 8 8 Août 1974, Berlin DE décrit à la page 318 un microphone, un écouteur et un haut-parleur dans lesquels une feuille de polyfluorure de vinylidène est tendue sur un coussin en mousse de polyuréthane, afin de présenter une face active rayonnante de forme incurvée. La forme bombée ou cylindrique étant imposée par le coussin utilisé, la feuille dépourvue de propriétés autoportantes est simplement tendue par une poussée vers l'extérieur qui résulte de l'état de compression du coussin. L'invention concerne plus particulièrement les hauts parleurs et microphones dans lesquels la membrane en forme de dôme est constituée par une structure autoportante en matériau polymère. Les faces concave et convexe de cette structure sont revêtues d'électrodes formant condensateur. L'effet transducteur mis en oeuvre dans ces structures se manifeste dans toute l'étendue des zones électrosensibles situées entre les électrodes, ce qui permet de réaliser des dômes entièrement actifs. Les matériaux polymères utilisés pour fabriquer les dômes actifs se présentent sous la forme de films homogènes ou bimorphes dont les épaisseurs sont généralement comprises entre quelques dizaines et quelques centaines de microns. Dans ce cas, la forme définitive peut être obtenue par thermoformage ou par électroformage. On peut également obtenir des structures autoportantes à parois très minces par moulage ou par enduction.

De telles réalisations de forme non développable sont connues du document EP-A-0 002 161. Ainsi, il devient inutile d'avoir recours à un coussin tendeur pour disposer de la forme active rayonnante. Néanmoins pour des motifs d'ordre acoustique, le document EP-A-0 002 161 signale l'utilisation, à l'intérieur du boîtier d'un transducteur électroacoustique, de substances de remplissage à effet amortisseur telles que mousses de polyuréthane et ouates de verre.

Quelle que soit la technique de fabrication utilisée, le dôme obtenu possède une bonne tenue mécanique du fait des propriétés autoportantes qui le distinguent d'un film plan d'épaisseur comparable. Néanmoins en exerçant une poussée au centre de la face convexe d'un dôme, on peut créer un défoncement mécaniquement stable qui dénature complètement les propriétés électroacoustiques. Ce phénomène de flambage est réversible, mais pour retrouver la forme initiale il est nécessaire d'exercer une poussée en sens contraire de celle qui a occasionné le défoncement. En pratique, l'utilisateur n'a pas accès à la face convexe d'une membrane en forme de dôme, ce qui implique un démontage délicat du transducteur lorsque sa membrane a été accidentellement défoncée. Pour pallier cet inconvénient, on peut protéger la face rayonnante convexe d'un dôme actif par une grille, mais ce moyen est inopérant lorsque le défoncement résulte d'une surpression. D'ailleurs, certains défoncements peuvent provoquer des brisures telles que le dôme ne puisse plus reprendre complètement sa forme initiale. En plus des défoncements accidentels qui peuvent se produire en cours d'usage d'un transducteur électroacoustique à dôme actif, il y a lieu de signaler que des modes vibratoires parasites peuvent se manifester et donner lieu à des déformations irrégulières par ondes stationnaires. D'autre part, la vibration d'un dôme actif tend à s'amplifier par résonnance dans une plage étroite du spectre acoustique, ce qui est préjudiciable à une bonne reproduction sonore. Le contrôle de la caractéristique de réponse en fréquence d'un dôme actif en polymère est basé sur un amortissement de sa résonance propre et sur celles que l'on peut faire agir par couplage acoustique. Cependant, le rendement modeste des transducteurs à polymères piézoélectriques ne permet pas d'envisager un amortissement purement électrique des résonances qui soit à la fois simple à mettre en oeuvre et suffisamment efficace.

En vue de pallier les inconvénients énumérés ci-dessus, la présente invention propose d'associer à une structure active autoportante en matériau polymère un appui élastique perméable acoustiquement et épousant la forme de sa face concave. La pression exercée par cet appui assure la résistance aux défoncements du dôme et participe à son amortissement mécanoacous- tique.

L'invention a pour objet un transducteur électroacoustique comprenant un boîtier rigide coiffé par une membrane rayonnante active autoportante en matériau polymère présentant au moins un renflement, ledit boîtier renfermant un matériau perméable acoustiquement et épousant la forme des parties concaves de la face interne de la membrane rayonnante, caractérisé en ce que les parties concaves susceptibles de subir un défoncement vers l'intérieur dudit boitier sont soutenues par un coussin fait dudit matériau; ledit coussin étant délimité en épaisseur par ladite membrane et par une structure portante liée audit boîtier de façon à obtenir en cas de défoncement une poussée interne dûe à son écrasement suffisante pour rendre à ladite membrane sa forme primitive autoportante.

L'invention sera mieux comprise au moyen de la description ci-après et des figures annexées parmi lesquelles:
- la figure 1 est une vue en coupe d'un transducteur électroacoustique comportant une membrane en polymère piézoélectrique;
- la figure 2 est une vue en coupe d'une membrane bimorphe;
- la figure 3 illustre le défoncement d'une membrane en forme de dôme et ses modes vibratoires parasites;
- la figure 4 est une vue en coupe d'un transducteur électroacoustique selon l'invention;
- la figure 5 est une vue en plan d'une grille thermoformée;
- la figure 6 indique les réponses en fréquence avec ou sans support de membrane;
- les figures 7 et 8 représentent des structures compressibles perméables acoustiquement.

Sur la figure 1, on peut voir un transducteur électroacoustique susceptible de fonctionner en haut parleur, en écouteur ou en microphone. ll comprend une membrane active autoporfante obtenue par thermoformage, électroformage, moulage ou enduction d'un film 3 de matériau polymère piézoélectrique. Le film 3 est revêtu sur ses deux faces de dépôts conducteurs 1 et 2 formant des électrodes de condensateur. La membrane 1, 2, 3 se présente sous la forme d'un dôme, par exemple une calotte sphérique de centre 0 et de rayon de courbure R. L'ensemble membrane est électriquement équivalent à un condensateur et lorsqu'on applique entre les électrodes une tension électrique alternative, cette structure active vibre selon un mode d'épaisseur accompagné d'un mode d'allongement alterné tangentiel. La membrane 1, 2, 3 coiffe un boitier rigide 8 et elle est fixée par son pourtour sur le rebord du boitier 8 au moyen d'une collerette métallique 4. Un anneau métallique 7 placé dans un logement annulaire du rebord du boitier 8 sert à établir un contact électrique àvec l'électrode 2 qui forme la face concave de la membrane. L'anneau 7 est relié électriquement à une borne 6. La collerette 4 qui pince le pourtour de la membrane sert également de connexion élastique pour l'électrode 1 qui forme la face convexe de la membrane. Une borne 5 est fixée à la collerette 4. L'intérieur du bcitier 8 communique avec l'extérieur par un orifice 9 aui sert à équilibrer les pressions statiques agissant de part et d'autre de la membrane 1, 2, 3. Le volume intérieur du boitier est partiellement rempli de matériau absorbant 10 pour empêcher l'établissement d'ondes stationnaires. Le volume 11 immédiatement voisin de l'électrode 2 est un coussin d'air à la pression statique du milieu aérien 12 dans lequel se propagent les ondes acoustiques émises ou reçues. La caractéristique de réponse en fréquence du transducteur électroacoustique dépend du diamètre D du piston vibrant constitué par la membrane rayonnante 1, 2, 3 de la compliance et de l'inertance de celle-ci, ainsi que de l'impédance acoustique constituée par le boitier 8. L'impédance acoustique du boitier 8 se ramène à une capacité acoustique résultant du volume d'air enfermé et de la surface active du piston vibrant; le matériau absorbant 10 accroit cette capacité et introduit un amortissement; le trou d'équilibrage 9 branche en parallèle une inertance acoustique mise en série avec une résistance acoustique.

La membrane représentée sur la figure 1 est constituée par un film homogène de matériau polymère piézoélectrique. L'effet piézoélectrique est d'origine dipolaire. Les matériaux utilisables pour confectionner la membrane sont des polymères tels que le polyfluorure de vinylidène PVF₂, le polyfluorure de vinyle une fois substitué PVF et le polychlorure de vinyle. On peut également mettre en oeuvre des copolymères tel que le copolymère de polyfluorure de vinylidène et de polytetrafluorure d'éthylène. La manifestation des propriétés piézoélectriques est liée à un traitement préalable qui comporte une phase de polarisation électrique intense précédée ou non d'une phase d'étirage mécanique.

Sans s'écarter du domaine de l'invention, on peut substituer à la membrane représentée sur la figure 1, celle dont la vue en coupe est donnée sur la figure 2.

La membrane de la figure 2 est du type bimorphe. Elle comporte deux couches de matériaux polymères 13 et 14 qui adhèrent parfaitement l'une à l'autre. Les couches 13 et 14 peuvent être faites de matériaux diélectriques dépourvus de propriétés piézoélectriques. L'une au moins de ces couches a subi un traitement d'implantation de charges électriques produisant un excès de charge permanent. Lorsqu'on applique aux électrodes 1 et 2 une tension d'excitation alternative, l'action des forces électrostatique produit des allongements que l'on peut rendre différents par un choix approprié des matériaux et des excès de charge. En présence d'un allongement différentiel proportionnel aux champs électriques excitateurs, on obtient des couples de flexion M qui provoquent une incurvation alternée de la membrane. A titre d'exemple non limitatif, une membrane bimorphe peut être réalisée en utilisant un film de polytétrafluorure d'éthylène chargé électriquement qui adhère parfaitement à un film de polychlorure de vinyle. Bien entendu, les structures bimorphes peuvent être constituées en tout ou en partie de matériaux polymères piézoélectriques.

La figure 3 schématise l'essentiel des structures qui viennent d'être décrites. Le boitier 8 qui renferme un volume d'air est coiffé par une membrane active autoportante dont la forme au repos est représentée par la ligne pointillée 15. Cette membrane vibre dans son ensemble lorsqu'elle est soumise à une excitation électrique ou acoustique, Cependant, du fait de la fixation périphérique, des phénomènes d'ondes stationnaires peuvent donner naissance, à certaines fréquences, à des vibrations parasites 17 (courbe en trait mixte). En outre, la membrane peut subir un enfoncement permanent 16 sous l'effet d'une poussée accidentelle agissant sur la face convexe. Comme la membrane est fixée sur le boitier 8, il n'est pas possible d'effacer cet enfoncement puisque, sans démontage délicat, on n'a pas accès à la face concave. Un tel enfoncement peut résulter d'une manipulation maladroite de l'utilisateur, mais il peut également résulter d'une surpression sur la face convexe de la membrane. Quoiqu'il en soit, il faut considérer que la caractéristique autoportante des surfaces non développables telles que calottes sphériques, tronc conique à profil droit ou exponentiel, à ondulations concentriques va de pair avec une réduction sensible de l'épaisseur des membranes (quelques dizaines à quelques centaines de microns). Il en résulte que ces membranes sont vulnérables à l'enfoncement de leurs parties convexes.

Sur la figure 4, on peut voir une vue en coupe d'un transducteur électroacoustique conforme à l'invention. Il comprend un boitier 8 en matière isolante muni d'un fond 26 équipé de bornes de connexion 27 et 28. Une membrane 18 semblable à celles des figures 1 ou 2 recouvre une ouverture circulaire située au sommet du boitier 8. La membrane 18 repose sur le rebord de l'ouverture circulaire du boitier 8 par l'intermédiaire d'un anneau métallique encastré 21. Elle est pincée par son pourtour annulaire plan au moyen d'une collerette métallique 4. Ainsi, les électrodes qui recouvrent les faces de la membrane 18 sont électriquement reliées à la collerette 4 et à l'anneau 21 et ces pièces métalliques sont à leur tour reliées aux bornes de sortie d'un transformateur 29 élévateur de tension. Les bornes d'entrée du transformateur 29 sont reliées aux bornes 27 et 28 qui traversent le fond de boitier 26.

Conformément à l'invention, le boitier 8 renferme immédiatement sous la membrane 18 un support élastique perméable acoustiquement. Ce support élastique comprend au moins deux éléments qui sont le coussin 19 et la grille 20, mais ces éléments qui sont légèrement pressés contre la face interne de la membrane-18 ne sont pas des éléments sustentateurs. En effet, la membrane 18 est autoportante et elle impose sa forme au coussin 19 grâce à la forme bombée de la grille 20. Une vue en plan de la grille 20 est donnée sur la figure 5. La texture des matériaux employés pour réaliser le coussin 19 est illustrée par les figures 7 et 8. Comme le montre la figure 7, on peut utiliser un matelas de feutre à faible densité dont le tassement a été stabilisé à l'aide de liant, mais qui a conservé une forte porosité et une bonne perméabilité acoustique.

A titre d'exemple, on peut citer les laines de verre utilisées dans le domaine de l'isolation thermique ou acoustique. La figure 8 montre un matelas de matière alvéolaire à cellules communicantes; du fait de la faible densité le cloisonnement ouvert se réduit à sa plus simple expression, c'est à dire un réseau tridimensionnel de mailles. On peut citer diverses mousses de polymères tels que le polyuréthane et le polyester. Le coussin 19 étant légèrement comprimé entre la membrane 18 et la grille 20, c'est la forme bombée donnée à celleci qui détermine avec la forme concave de la membrane 18 l'épaisseur du coussin 20. Cette épaisseur peut varier du centre à la périphérie de la membrane, ou au contraire être uniforme si le centre de courbure de la membrane 18 coincide avec celui de la grille 20. La grille 20 est fixée par l'intérieur du boitier contre le rebord qui délimite l'ouverture circulaire coiffée par la membrane. Une rondelle 22 maintenue en place par l'entretoise 30 qui prend appui sur le fond de boitier 26 assure le pincage du pourtour de la grille 20. Du fait de la perméabilité acoustique du support de membrane 18, on peut envisager de monter à l'intérieur du boitier une autre membrane active autoportante telle que 24. Cette membrane interne 24 est pincée entre deux couronnes de prise de contact 23 et 25 qui sont intercalées entre la rondelle 22 et l'entretoise 30. Les couronnes 23 et 25 sont également raccordées au transformateur 29, afin que les deux membranes puissent coopérer au rayonnement sonore. L'intérieur du boitier 8 peut être garni de matière absorbante 40 pour accroitre sa capacité acoustique et lutter contre les ondes stationnaires. La compliance mécanique de la grille 20 et sa masse peuvent être choisies pour former un résonateur mécanique couplé à la membrane 18 par le coussin 19.

A titre d'exemple non limitatif la grille 20 peut être réalisée à partir d'un treillis de polychlorure de vinyle ayant une épaisseur de 2 mm et des mailles en losange dont les diagonales mesurent 6 mm et 4,5 mm. Le coussin 19 est alors constitué par deux disques superposés découpés dans un matelas de laine polyester ayant une épaisseur sans charge de 3 mm. Pour une membrane 18 ayant un diamètre de piston D de 7 cm, l'un des disques a un diamètre de 7 cm et l'autre un diamètre de 4 cm. La distance entre la membrane 18 et la grille 20 est de l'ordre de 3 mm ce qui assure la compression des disques superposés.

Sur la figure 6, on peut voir deux relevés de courbe de réponse en fréquence correspondant au transducteur de la figure 4 avec les dimensions qui viennent d'être indiquées. Le niveau de pression acoustique SPL a été mesuré avec un microphone placé dans l'axe du transducteur à une distance de 30 cm, de la membrane 18. La puissance électrique d'excitation ou bruit blanc est ajustée à un watt efficace. La courbe 31 donne la réponse du transducteur de la figure 4 sans le support 19, 20 et sans la membrane 24. La courbe 32 donne la réponse du même transducteur équipé cette fois du support 19, 20. On voit que la résonance propre de la membrane 18 qui s'étend entre 10 et 18 kHz est plus plate en présence du coussin 19 ce qui améliore la réponse dans cette région du spectre acoustique. La réponse est également améliorée entre 0,63 et 5 kHz, car on utilise la résonance du support de membrane pour accentuer son amplitude vibratoire. Le creux qui se produit sur la courbe 32 entre 2 kHz et 5 kHz peut être comblé en introduisant le rayonnement propre de la membrane 24 qui peut être conçue pour rayonner dans cette région du spectre.

Grâce à la présence du support de membrane conforme à l'invention, on a pu vérifier expérimentalement que le transducteur possédait une grande résistance aux chocs, puisque la membrane 18 recouvre sa forme après une chute sur sa face convexe. La membrane 18 résiste également bien à une pression du doigt. En ce qui concerne l'amortissement des vibrations parasites de la membrane 18, le coussin 19 introduit un couplage mécanique qui coopère avec les propriétés dissipatives de la matière constituant ce coussin.

Le coussin joue aussi le rôle d'élément de couplage entre la membrane 18 et la structure résonante que constitue la grille 20. Il est donc possible d'accroitre mécaniquement l'aptitude à rayonner de la membrane dans une autre région du spectre acoustique que celle où se situe sa propre résonance. La perméabilité acoustique de l'ensemble coussin 19, grille 20 apporte aussi un couplage acoustique avec les autres impédances passives ou actives qui sont contenues dans le boitier 8.

Bien que l'on ait décrit dans ce qui précède et représenté sur les dessins, les caractéristiques essentielles de la présente invention appliquées à des modes de réalisation préférés de celle-ci, il est évident que l'homme de l'art peut y apporter toute modification de forme ou de détail qu'il juge utilies, sans pour autant sortir du cadre de l'invention.

En particulier, la transparence acoustique peut aller de pair avec une perméabilité à l'air du coussin et de la grille supportant ce coussin, mais elle peut aussi être supprimée lorsqu'on substitue à la grille une coque autoportante de bonne compliance mécanique et de faible masse et lorsqu'on utilise comme coussin une mousse alvéolaire à cellules fermées.

Les deux éléments du support élastique de membrane Peuvent être fondus en un seul, par exemple en traitant par un liant approprié l'une des faces d'un coussin en fibres pour qu'elle remplisse i_{"} fonction d'une grille ou d'une paroi mince porteuse.

Le dispositif proposé s'étend bien naturellement aux structures qui procurent une pression statique de valeur non-uniforme le long de la membrane. Cet effet peut résulter du choix d'une épaisseur inhomogène sans charge du coussin amortisseur et/ou d'une forme de la grille telle que l'intervalle séparant celle-ci de la membrane varie d'épaisseur.

Il est également possible de prendre en sandwich la membrane 18 entre deux supports 19, 20 l'un de ces supports s'étendant à l'extérieur du boitier 8 du transducteur électroacoustique.

## Revendications

1. Transducteur électroacoustique comprenant un boitier rigide (8) coiffé par une membrane (1, 2, 3) rayonnante active autoportante en matériau polymère présentant au moins un renflement, ledit boîtier (8) renfermant un matériau perméable acoustiquement et épousant la forme des parties concaves de la face interne de la membrane rayonnante (1, 2, 3), caractérisé en ce que les parties concaves susceptibles de subir un défoncement vers l'intérieur dudit boîtier sont soutenues par un coussin (19) fait dudit matériau; ledit coussin (19) étant délimité en épaisseur par ladite membrane (1, 2, 3) et par une structure portante (20) liée audit boîtier (8) de façon à obtenir en cas de défoncement une poussée interne dûe à son écrasement suffisante pour rendre à ladite membrane (1, 2, 3) sa forme primitive autoportante.

2. Transducteur selon la revendication 1, caractérisé en ce que la structure portante (20) est une grille reliée mécaniquement au boîtier (8); ledit coussin ne remplissant pas tout l'espace compris entre la membrane et le boîtier.

3. Transducteuer selon la revendication 1, caractérisé en ce que ladite structure portante (20) est une face dudit coussin (19) rigidifiée par un liant.

4. Transducteur selon l'une quelconque des revendications 2 et 3, caractérisé en ce que le coussin (19) est réalise dans un matériau composé de fibres enchevêtrées minérales ou synthétiques.

5. Transducteur selon l'une quelconque des revendications 2 et 3, caractérisé en ce que le coussin (19) est réalisé dans un matériau organique de type cellulaire.

6. Transducteur selon la revendication 5, caractérisé en ce que les cellules composant le matériau organique sont communicantes.

7. Transducteur selon la revendication 5, caractérisé en ce que les cellules composant le matériau organique sont fermées.

8. Transducteur selon l'une quelconque des revendications 1 à 7, caractérisé en ce que le boitier (8) renferme au moins un élément rayonnant actif (24) couplé acoustiquement à la membrane (18) coiffant le boîtier (8).

9. Transducteur selon l'une quelconque des revendications 1 à 8, caractérisé en ce que la membrane rayonnante (18) épouse la forme d'un dôme ayant sa convexité tournée vers l'extérieur du boîtier (8).

10. Transducteur selon l'une quelconque des revendications 1 à 9, caractérisé en ce qu'il comporte extérieurement au boîtier un support élastique perméable acoustiquement et coopérant avec ledit coussin de façon à coincer la membrane rayonnante (18).

11. Transducteur selon l'une quelconque des revendications 1 à 10, caractérisé en ce qu'il comporte au moins une membrane rayonnante (1,2,3) en matériau polymère piézoélectrique.

12. Transducteur selon l'une quelconque des revendications 1 à 10, caractérisé en ce qu'il comporte au moins une membrane rayonnante (1, 2,13,14) du type bimorphe.

## Patentansprüche

1. Elektroakustischer Wandler mit einem starren Gehäuse (8), auf das eine aktive, abstrahlende Membran (1, 2, 3) aus Polymermaterial aufgesetzt ist, die wenigstens eine Wölbung aufweist, wobei das Gehäuse (8) ein schalldurchlässiges Material umschließt, das an die Form der konkaven Teile der Innenfläche der abstrahlenden Membran (1, 2, 3) angeschmiegt ist, dadurch gekennzeichnet, daß die konkaven Teile, die eine Eindellung zur Innenseite des Gehäuses hin erfahren können, durch ein aus dem genannten Material gebildetes Kissen (19) abgestützt sind; wobei das genannte Kissen (19) in seiner Dicke durch die genannte Membran (1, 2, 3) und durch eine mit dem Gehäuse (8) verbundene Trägerstruktur (20) begrenzt ist, so daß für den Fall einer Eindellung ein innenseitiger Druck erhalten wird, der auf ihrer Eindrükkung beruht und ausreicht, um der genannten Membran (1, 2, 3) ihre ursprüngliche selbsttragende Gestalt wieder zu verleihen.

2. Wandler nach Anspruch 1, dadurch gekennzeichnet, daß die Trägerstruktur (20) ein mechanisch an dem Gehäuse (8) befestigtes Gitter ist; wobei das Kissen nicht den gesamten zwischen der Membran und dem Gehäuse gebildeten Raum ausfüllt.

3. Wandler nach Anspruch 1, dadurch gekennzeichnet, daß die Trägerstruktur (20) die eine Fläche des genannten Kissens (19) ist, welches durch ein Bindemittel versteift ist.

4. Wandler nach Anspruch 2 oder 3, dadurch gekennzeichnet, daß das Kissen (19) aus einem Material gebildet ist, das aus vermengten Mineralfasern oder synthetischen Fasern zusammengesetzt ist.

5. Wandler nach Anspruch 2 oder 3, dadurch gekennzeichnet, daß das Kissen (19) aus einem organischen Material vom Zellentyp gebildet ist.

6. Wandler nach Anspruch 5, dadurch gekennzeichnet, daß die das organische Material bildenden Zellen untereinander in Verbindung sind.

7. Wandler nach Anspruch 5, dadurch gekennzeichnet, daß die das organische Material bildenden Zellen geschlossen sind.

8. Wandler nach einem der Ansprüche 1 bis 7, dadurch gekennzeichnet, daß das Gehäuse (8) wenigstens ein abstrahlendes aktives Element (24) umschließt, das akustisch an die auf das Gehäuse (8) aufgesetzte Membran (18) angekoppelt ist.

9. Wandler nach einem der Ansprüche 1 bis 8, dadurch gekennzeichnet, daß die abstrahlende Membran (18) die Gestalt einer Kalotte annimmt, die zur Außenseite des Gehäuses (8) hin konvex ist.

10. Wandler nach einem der Ansprüche 1 bis 9, dadurch gekennzeichnet, daß er auf der Außenseite des Gehäuses eine schalldurchlässige elastische Abstützung umfaßt, die mit dem genannten Kissen so zusammenwirkt, daß die abstrahlende Membran (18) eingespannt wird.

11. Wandler nach einem der Ansprüche 1 bis 10, dadurch gekennzeichnet, daß er wenigstens eine abstrahlende Membran (1, 2, 3) aus piezoelektrischem Polymermaterial umfaßt.

12. Wandler nach einem der Ansprüche 1 bis 10, dadurch gekennzeichnet, daß er wenigstens eine abstrahlende Membran (1, 2, 13, 14) vom bimorphen Typ umfaßt.

## Claims

1. Electroacoustic transducer comprising a rigid housing (8) covered by an active radiating self-supporting membrane (1, 2, 3) of polymer material having at least one arching, said housing (8) enclosing an acoustically permeable material following the shape of the concave parts of the inner face of the radiating membrane (1, 2, 3), characterized in that the concave parts susceptible of being depressed towards the inside of said housing are supported by a pad (19) formed of said material; said pad (19) being defined in thickness by said membrane (1, 2, 3) and by a supporting structure (20) connected to said housing (8), in a manner to obtain, in case of depression of the membrane, an internal thrust due to its depression and sufficient to restore said membrane (1, 2, 3) to its original self-supporting form.

2. Transducer in accordance with claim 1, characterized in that the supporting structure (20) is a grid mechanically connected to said housing (8); said pad filling but part of the space comprised between the membrane and the housing.

3. Transducer in accordance with claim 1, characterized in that said supporting structure (20) is one face of said pad (19) stiffened by a binder.

4. Transducer in accordance with any of claims 2 and 3, characterized in that the pad (19) is formed of a material composed of tangled mineral or synthetic fibers.

5.Transducer in accordance with any of claims 2 and 3, characterized in that the pad (19) is formed of an organic material of cellular type.

6. Transducer in accordance with claim 5, characterized in that the cells composing the organic material are in communication with each other.

7. Transducer in accordance with claim 5, characterized in that the cells composing the organic material are closed.

8. Transducer in accordance with any of claims 1 to 7, characterized in that the housing (8) encloses at least one active radiating element (24) acoustically coupled to the membrane (18) covering the housing (8).

9. Transducer in accordance with any of claim 1 to 8, characterized in that the radiating membrane (18) follows the form of a dome having its convexity directed towards the outside of the housing (8).

10. Transducer in accordance with any of claims 1 to 9, characterized in that it comprises, outside the housing, a resilient, acoustically permeable support cooperating with said pad in a manner to clamp the radiating membrane (18).

11. Transducer in accordance with any of claims 1 to 10, characterized in that it comprises at least one radiating membrane (1, 2, 3) of piezoelectric polymer material.

12. Transducer in accordance with any of claims 1 to 10, characterized in that it comprises at least one radiating membrane (1, 2, 13, 14) of bimorph type.
